# EUROPÄISCHE PATENTSCHRIFT

(11) **EP 1 488 289 B1**
(45) Veröffentlichungstag und Bekanntmachung des Hinweises auf die Patenterteilung: **25.08.2010**
(21) Anmeldenummer: 03718702.8
(22) Anmeldetag: 21.03.2003
(51) Int. Cl.: G03G 15/23, G03G 15/01

(54) **VERFAHREN UND EINRICHTUNG ZUM BEDRUCKEN VON EINZELBLÄTTERN MIT EINER WENDEVORRICHTUNG**
METHOD AND DEVICE FOR PRINTING INDIVIDUAL SHEETS WITH AN INVERTER DEVICE
PROCEDE ET DISPOSITIF D'IMPRESSION DE FEUILLES INDIVIDUELLES AU MOYEN D'UN ENSEMBLE INVERSEUR

(30) Priorität: 22.03.2002 DE 10212840
(43) Veröffentlichungstag der Anmeldung: 22.12.2004
(73) Patentinhaber: OCÉ Printing Systems GmbH, 85586 Poing (DE)
(72) Erfinder: MANZER, Hans, 82229 Seefeld (DE)
(74) Vertreter: Schaumburg, Thoenes, Thurn, Landskron, Eckert
(86) Internationale Anmeldenummer: PCT/EP2003/002989
(87) Internationale Veröffentlichungsnummer: WO 2003/081343

(56) Entgegenhaltungen:
- EP-A- 0 494 108
- WO-A1-98/27466
- DE-A- 3 935 231
- US-A- 4 994 858
- US-A- 5 640 652
- US-A- 5 710 968
- US-A- 5 985 499

## Beschreibung

Die Erfindung betrifft eine elektrografische Druckeinrichtung, insbesondere Drucker oder Kopierer, bei der mindestens ein Druckwerk eingesetzt wird, das mindestens zwei Belichtungseinheiten, mindestens zwei Ladekoronaeinrichtungen und mindestens zwei Entwicklerstationen enthält, die entlang dem Umfang eines Toner-Zwischenträgers angeordnet sind. Ferner betrifft die Erfindung ein Verfahren zum Drucken.

Bei einer herkömmlichen Druckeinrichtung wird auf einen Toner-Zwischenträger mit Hilfe eines elektrografischen Verfahrens, z.B. durch Belichten eines Fotoleiters oder durch Magnetisieren einer magnetempfindlichen Schicht, ein latentes Licht aufgebracht. Gemäß der bildförmigen Verteilung der elektrischen Ladungen oder der magnetischen Feldlinien lagert sich an dem latenten Bild Toner an. Auf ein Trägermaterial, z.B. eine Papierbahn, wird dann der Toner an der Umdruckstelle übertragen. Das Tonerbild auf dem Trägermaterial wird später fixiert.

In der modernen Drucktechnik wird gefordert, daß ein einziges Gerät das Trägermaterial auf beiden Seiten mit hoher Geschwindigkeit bedruckt. Diese Betriebsart wird allgemein als Duplex-Druck bezeichnet. Ferner wird die Betriebsart "Spot-Colour-Druck" oder "Zweifarben-Druck" gefordert, bei dem zweifarbig auf beiden Seiten des Trägermaterials gedruckt wird. Außerdem besteht der Bedarf nach einem Vollfarben-Druck mit den vier Prozeßfarben "Yellow, Magenta, Cyan und Black". Um beispielsweise die Betriebsart Duplex-Druck zu realisieren, ist es bekannt, eine kontinuierliche Trägerbahn zunächst auf einer Seite zu bedrucken, dann die Trägerbahn zu wenden und mit demselben Druckwerk die zweite Seite zu bedrucken. Der Transportweg der Trägerbahn im Drucker und in der erforderlichen Bahnwendeeinrichtung ist relativ lang und erfordert eine komplizierte und auch störanfällige Transportvorrichtung für das Trägermaterial.

Ein weiterer Nachteil besteht darin, daß das auf der einen Seite der Trägerbahn noch nicht fixierte Tonerbild beim Transport verwischt werden kann und somit die Druckqualität vermindert ist bzw. Ausschuß produziert wird. Um dies zu vermeiden, kann zwar eine Zwischenfixierung des Tonerbildes erfolgen, wodurch jedoch der technische Aufwand vergrößert wird. Wegen des langen Transportweges zwischen der ersten Umdruckstelle für das erste Umdrucken eines Tonerbildes und der zweiten Umdruckstelle kann die Einhaltung einer hohen Paßgenauigkeit der Trägerbahn nur mit hohem technischem Aufwand gewährleistet werden.

Aus der US-A-6,141,523 (entsprechend der parallelen WO 98/27466) derselben Anmelderin ist eine elektrografische Druckeinrichtung bekannt, die zwei gleichartige Druckwerke enthält, deren Umdruckstellen einander gegenüberliegend angeordnet sind. Eine kontinuierliche Trägerbahn wird zwischen den beiden Druckwerken hindurchgeführt und die Vorderseite und die Rückseite der Trägerbahn gleichzeitig bedruckt. Die Druckwerke können jeweils mehrere Belichtungseinheiten und mehrere Entwicklerstationen enthalten, so daß auf jeder Seite der kontinuierlichen Trägerbahn ein Mehrfarben-Druck realisiert werden kann.

Aus der EP 0 629 931 A1 (Anmelder: XEIKON) ist ein elektrostatischer Drucker bekannt, bei dem eine kontinuierliche Trägerbahn in vertikaler Richtung zwischen einer Vielzahl von Tonerbildträgern hindurchgeführt wird. Jeder Tonerbildträger hat eine ein Tonerbild erzeugende Einrichtung. Der Toner wird an je einer Umdruckstelle vom Tonerbildträger auf die Trägerbahn übertragen. Durch beidseitige Anordnung von Tonerbildträgern längs der vertikal verlaufenden Trägerbahn ist ein Duplex-Druck mit verschiedenen Tonerfarben möglich.

Aus der EP 0 433 444 B1 (Anmelderin: Eastman Kodak Company) ist ferner ein Drucker bekannt, bei dem längs eines Fotoleiterbandes als Tonerbildträger mehrere Entwicklerstationen angeordnet sind. Jede Entwicklerstation kann das von einer Belichtungsstation erzeugte Ladungsbild mit Toner einer vorbestimmten Farbe einfärben. Das auf dem Fotoleiterband erzeugte Tonerbild wird dann an einer einzigen Umdruckstelle auf das Trägermaterial übertragen.

Aus der WO 98/18052 derselben Anmelderin ist eine Druckeinrichtung mit zwei gleichartigen Druckwerken bekannt, denen über eine gemeinsame Eingabe Einzelblätter zugeführt werden. Die Einzelblätter werden in der Druckeinrichtung über Führungsbahnen so den beiden Druckwerken zugeführt, daß bei einem einzigen Durchlauf der Einzelblätter durch die Druckeinrichtung sowohl die Vorderseite als auch die Rückseite der Einzelblätter bedruckt werden. Hierzu sind die Transportwege für die Einzelblätter über Verbindungswege zu zwei Ringen verbunden. Jeder Ring enthält ein Druckwerk. Die Einzelblätter können dem einen Ring oder dem anderen Ring zugeführt werden und können die beiden Ringe auch nacheinander durchlaufen, wobei optional ein Wenden der Einzelblätter erfolgen kann. In diesem Dokument sind auch Wendeeinrichtungen beschrieben.

Aus der US-A-5,526,107 ist ein Farbdrucker bekannt, der ein Druckwerk mit einer Druckwalze enthält. Die Druckwalze druckt an einer ersten Umdruckstelle auf eine Blattseite ein Bild und beim weiteren Transport druckt dieselbe Druckwalze an einer der ersten Umdruckstellen gegenüberliegenden zweiten Umdruckstelle ein Bild auf die andere Blattseite. Während des Transports wird das Blatt gewendet.

Aus Xerox Disclosure Journal 22, Nr. 4, S. 197 - 200, ist ein Tandem-Entwicklungssystem bekannt. Zum Drucken eines farbigen Bildes werden auf einem bandförmigen Bildträger nacheinander Tonerbilder überlagert. Diese überlagerten Tonerbilder werden auf ein Trägermaterial übertragen.

Als weiteren Stand der Technik wird noch auf die WO 98/27465, DE-A-39 06 630, DE-A-39 35 231 und die WO 99/09459 verwiesen.

Es ist Aufgabe der Erfindung, eine Druckeinrichtung und ein Verfahren anzugeben, die bzw. das es gestattet, einen Duplex-Druckbetrieb mit einer Farbe oder mehreren Farben mit hoher Wirtschaftlichkeit zu realisieren.

Diese Aufgabe wird für eine Druckeinrichtung durch die Merkmale des Anspruchs 1 gelöst.

Gemäß der Erfindung werden als Trägermaterial Einzelblätter verwendet. Mit Hilfe solcher Einzelblätter kann eine hohe Flexibilität bei den Druckaufträgen erreicht werden. Beispielsweise können mit Hilfe von Einzelblättern auf einfache Weise schnell wechselnde Aufträge durchgeführt und unterschiedliche Papierqualitäten, unterschiedliche Druckformate und auch unterschiedliche Trägermaterialien verwendet werden. Der bei kontinuierlichen Bahnen auftretende Ausschuß, auch Makulatur genannt, wird gänzlich vermieden.

Gemäß der Erfindung ist eine Wendevorrichtung vorgesehen, die die Einzelblätter nach einem ersten Bedruckvorgang wendet und der Druckeinheit zum Bedrucken auf der anderen Seite erneut zuführt. Diese Wendevorrichtung kann aufgrund der Verwendung von Einzelblättern relativ nahe der Druckeinheit angeordnet sein, wodurch sich ein kompakter Aufbau ergibt. Die Druckeinheit enthält mindestens ein Druckwerk, das wiederum mindestens zwei Belichtungseinheiten, mindestens zwei Ladekoronaeinrichtungen und mindestens zwei Entwicklerstationen enthält, die entlang dem Umfang des Toner-Zwischenträgers angeordnet sind. Auf diese Weise kann sowohl ein Einfarben-Druck als auch ein Mehrfarben-Druck auf beiden Seiten der Einzelblätter realisiert werden.

Vorzugsweise wird als Toner-Zwischenträger ein endloses Tonerträgerband verwendet, entlang dessen Umfang die Bilderzeugungseinrichtungen angeordnet sind. Aufgrund der möglichen Anordnung des Tonerträgerbandes als langgestreckte Schleife ist auch hier ein kompakter Aufbau für die gesamte Druckeinrichtung realisierbar.

Gemäß einem weiteren Aspekt der Erfindung wird ein Verfahren mit den Merkmalen des Anspruchs 14 angegeben. Die mit diesem Verfahren erzielbaren Vorteile stimmen mit denen bei der beschriebenen Druckeinrichtung überein.

Zum besseren Verständnis der vorliegenden Erfindung wird im folgenden auf die in den Zeichnungen dargestellten bevorzugten Ausführungsbeispiele Bezug genommen, die anhand spezifischer Terminologie beschrieben sind. Es sei jedoch darauf hingewiesen, daß der Schutzbereich der Erfindung, so wie sie in den Ansprüchen definiert ist, dadurch nicht eingeschränkt werden soll, da derartige Veränderungen und weitere Modifizierungen an den gezeigten Vorrichtungen und/oder den Verfahren sowie derartige weitere Anwendungen des Prinzips der Erfindung als übliches derzeitiges oder künftiges Fachwissen eines zuständigen Fachmannes angesehen werden.

In den Zeichnungen für die Ausführungsbeispiele zeigt
- Figur 1: einen typischen Aufbau eines Druckwerks mit zwei Entwicklerstationen,
- Figur 2: eine Prinzipdarstellung eines Ausführungsbeispiels der Erfindung mit einer Druckvorrichtung, die ein Druckwerk enthält, sowie mit einer Wendevorrichtung,
- Figur 3: und ein Beispiel mit zwei Druckwerken.

In Figur 1 ist schematisch ein Druckwerk 10 dargestellt, das wie weiter unten beschrieben wird in einer Druckeinheit eingesetzt werden kann. Das Druckwerk 10 hat ein Fotoleiterband 12, dessen äußere Umfangsfläche mit latenten Ladungsbildern aufladbar ist, wie dies aus der Elektrofotografie an sich bekannt ist. Das Fotoleiterband 12 wird unter Drehbewegung in Richtung des Pfeils 14 an einer Umdruckstelle 16 vorbeigeführt, um ein Tonerbild auf ein Einzelblatt 18 zu übertragen. Einer Übertragungswalze 20 ist ein Umdruck-Korotron 22 gegenüberliegend angeordnet, welche die Tonerpartikel auf dem Fotoleiterband 12 durch die Wirkung eines elektrostatischen Kraftfeldes auf die Oberfläche des Einzelblatts 18 anlagert, so daß ein noch verwischbares Tonerbild auf dem Einzelblatt 18 entsteht.

Dem Umdruck-Korotron 22 ist in Transportrichtung 24 des Einzelblatts 18 gesehen ein Konditionier-Korotron 26 vorgeschaltet, welches das Einzelblatt 18 in einen definierten elektrostatischen Ausgangszustand versetzt.

Der Übertragungswalze 20 gegenüberliegend ist eine Umlenkwalze 28 angeordnet, die die Fotoleiterbahn 12 umlenkt. Die Fotoleiterbahn 12 ist als eine langgestreckte Schleife ausgebildet, deren Längsachse im wesentlichen vertikal verläuft. Dadurch ist es möglich, die für die Erzeugung des Tonerbildes notwendigen Aggregate entlang dieser Längsachse beidseitig der Fotoleiterbahn 12 raumsparend anzuordnen. Die Länge des Fotoleiterbandes 12 ist so gewählt, daß ausreichend Platz für die noch zu beschreibenden Aggregate verbleibt.

Das Fotoleiterband 12 wird wie in Figur 1 zu sehen ist, auf mehreren Walzen 30 geführt. Ein Spannelement 32 mit einer Walze ist in zwei Stellungen schaltbar. In der gezeigten Stellung ist das Fotoleiterband 12 gespannt. In der anderen (nicht gezeigten) Stellung wird die mechanische Spannung des Fotoleiterbandes 12 verringert. In dieser Stellung kann das Fotoleiterband 12 ausgetauscht oder es können Wartungsarbeiten vorgenommen werden.

Mit Hilfe des Druckwerks 10 kann ein zweifarbiges Tonerbild auf dem Fotoleiterband 12 erzeugt werden. In Drehrichtung des Fotoleiterbandes 12 gesehen ist nach dem Umdruck-Korotron 22 ein Reinigungs-Korotron 34 und eine Reinigungsstation 36 angeordnet. Beide Aggregate haben die Funktion, den nach dem Drucken an der Umdruckstelle 16 noch vorhandenen Resttoner vom Fotoleiterband 12 zu entfernen, um dieses für die nachfolgende Belichtung und erneute Toneraufnahme in einen definierten Ausgangszustand zu bringen. Zum Erzeugen eines ersten Tonerbildes ist ein erstes Lade-Korotron 38 vorgesehen, welches auf der Oberfläche des Fotoleiterbandes 12 einen definierten Ladezustand erzeugt. Nachfolgend wird mit Hilfe eines ersten Zeichengenerators 40, beispielsweise mit Hilfe eines Lasers oder mit Hilfe von LEDs oder eines LED-Kammes, das Ladungsbild entsprechend dem zu druckenden Druckbild beeinflußt. Anschließend wird das Ladungsbild mit Hilfe einer ersten Entwicklerstation 42 mit einem Toner einer ersten Farbe eingefärbt.

Das Fotoleiterband 12 wird im weiteren Verlauf an einem zweiten Lade-Korotron 44, einem zweiten Zeichengenerator 46 und einer zweiten Entwicklerstation 48 vorbeigeführt. Beim Umlauf des Fotoleiterbandes 12 wird durch das erste Lade-Korotron 38 und den ersten Zeichengenerator 40 ein erstes latentes Ladungsbild und durch die erste Entwicklerstation 42 ein erstes Tonerbild auf dem Fotoleiterband 12 erzeugt. Anschließend erzeugt der zweite Zeichengenerator 46 in Kombination mit dem zweiten Lade-Korotron 44 auf dem entwickelten ersten Ladungsbild durch Überlagerung ein zweites latentes Ladungsbild, welches durch die zweite Entwicklerstation 48 mit einem Toner einer zweiten Farbe eingefärbt wird. Somit wird also dem ersten Tonerbild auf dem Fotoleiterband 12 ein zweites Tonerbild überlagert. Das resultierende Tonerbild ist zweifarbig und wird an der Umdruckstelle 16 auf die Oberfläche des Einzelblatts 18 übertragen. Auf diese Weise kann mit hoher Druckgeschwindigkeit an der Umdruckstelle 16 ein zweifarbiges Tonerbild gedruckt werden. Es ist auch möglich, ein weiteres Lade-Korotron, eine weitere Belichtungseinheit und eine weitere Entwicklerstation, vorzugsweise mit einer weiteren Tonerfarbe, entlang dem Fotoleiterband 12 anzuordnen, um auf dem Fotoleiterband 12 mehr als zwei Tonerbilder zu überlagern, die dann gemeinsam auf das Einzelblatt 18 übertragen werden.

Figur 2 zeigt eine Ausführungsform der Druckeinrichtung nach der Erfindung. Die Druckeinrichtung hat eine Druckeinheit 50, die ein Druckwerk 10 gemäß Figur 1 enthält. Dieses Druckwerk 10 bedruckt in dem gezeigten Zustand das Einzelblatt 18. Dieses Einzelblatt 18 wird entlang einer Führungsbahn 54 z.B. mit Hilfe gesteuerter Walzenantriebe gefördert. In der Betriebsart "Simplexbetrieb", bei der die Einzelblätter 18 nur auf einer Seite mit dem Druckwerk 10 einfarbig oder mehrfarbig bedruckt werden, laufen diese Einzelblätter 18 in einem geraden Wege entlang der Führungsbahn 54.

Bei einem "Duplexbetrieb", bei dem die Einzelblätter 18 auf beiden Seiten einfarbig oder mehrfarbig bedruckt werden, durchlaufen diese Einzelblätter 18 eine Wendevorrichtung 52, die die Einzelblätter 18 nach dem ersten Druckvorgang am Druckwerk 10 wendet und dem Druckwerk 10 zum Bedrucken auf der anderen Seite erneut zuführt. Die Wendevorrichtung 52 enthält eine der Druckeinheit 50 nachgeschaltete Weiche 55 sowie eine der Druckeinheit 50 vorgeschaltete Weiche 56 und eine Rückführbahn 58, entlang der die Einzelblätter 18 gefördert werden.

Die nachgeschaltete Weiche 55 hat drei Betriebszustände. Im ersten Betriebszustand läßt die Weiche 55 ein von der Druckeinheit 50 ankommendes Einzelblatt 18 unabgelenkt durch, so daß dieses Einzelblatt 18 entlang der Führungsbahn 54 geradeaus weitergefördert wird. In einer zweiten Betriebsstellung lenkt die Weiche 55 die von der Druckeinheit 50 ankommenden Einzelblätter 18 in die Rückführbahn 58 ab. Diese Rückführbahn 58 fördert die Einzelblätter bis zur vorgeschalteten Weiche 56. Diese Weiche 56 ist als Wendeweiche ausgeführt. Die von der Druckeinheit 50 bedruckte Seite liegt bei der Förderung entlang der Rückführbahn 58 oben. Das Einzelblatt 18 wird zunächst durch die Weiche 56 in Richtung des Pfeils 60 für eine vorbestimmte Wendestrecke transportiert, d.h. die Weiche 56 fördert das über die Rückführbahn 58 geführte Einzelblatt in die Führungsbahn 54. Dann wird die Transportrichtung für das nunmehr in der Führungsbahn 54 befindliche Einzelblatt 18 umgekehrt, d.h. die Transportrichtung ist nun zur Transportrichtung 60 entgegengesetzt. Die Weiche 56 wird dann so geschaltet, daß dieses Einzelblatt 18 geradeaus weitertransportiert wird, so daß es erneut der Druckeinheit 50 zum Bedrucken zugeführt werden kann. Die Weichen 55 und 56 wirken also so zusammen, daß das einmal bedruckte Einzelblatt 18 entlang der Rückführbahn 58 zurückgeführt und entlang der Führungsbahn 54 derselben Druckeinheit 50 erneut zugeführt werden kann und dann nach erneutem Bedrucken aus der Druckeinrichtung herausgeführt wird.

Die Weichen 55 und 56 können in einer weiteren Betriebsart, der "Umgehungs-Betriebsart" auch so zusammenwirken, daß die entlang der Führungsbahn 54 ankommenden Einzelblätter 18 über die Weiche 56 zur Rückführbahn 58 gefördert und von der Weiche 55 in die Führungsbahn 54 gelenkt werden. Bei dieser Betriebsart werden also die Einzelblätter 18 unter Auslassung der Druckeinheit 50 in der Druckeinrichtung gefördert, um z.B. unbedruckte Zwischenblätter durch die Druckeinrichtung zu transportieren.

Figur 3 zeigt eine weitere Variante. Die Druckeinheit 50 enthält hier zwei gleichartige Druckwerke 10, die in Reihe nacheinander angeordnet sind. Jedes Druckwerk 10 druckt zweifarbige Tonerbilder. Auf diese Weise kann ein Vierfarben-Duplexbetrieb realisiert werden, d.h. jeweils die Vorderseite und die Rückseite der Einzelblätter können mit vier verschiedenfarbigen Bildmustern bedruckt werden. Beispielsweise ist auf diese Weise ein Vollfarben-Druck mit den vier Prozeßfarben, "Yellow, Magenta, Cyan und Black" möglich, wobei jedes der zwei Druckwerke 10 davon zwei Prozeßfarben druckt.

Der Druckeinheit 50 ist eine Fixierstation 62 nachgeordnet, die eine Fixierung des von der Druckeinheit 50 gedruckten mehrfarbigen Tonerbildes realisiert. Beispielsweise kann eine Fixierung mit Hilfe von Walzen 64, 66 unter Druck und Heiztemperatur erfolgen. Alternativ kann eine Infrarotstrahlungs-Fixierung oder auch eine Kombination von Strahlungsfixierung und Walzenfixierung erfolgen. Nach der Fixierung des Tonerbildes werden die Einzelblätter in der Wendevorrichtung 52 gewendet und erneut der Druckeinheit 50 zugeführt, um die Rückseite der Einzelblätter im Mehrfarben-Druck zu bedrucken. Eine Fixierstation 62, welche zwischen der Druckeinheit 50 und der nachgeordneten Weiche 55 angeordnet ist, ist auch beim Beispiel nach Figur 2 erforderlich.

Es sind zahlreiche Varianten möglich. So kann das Druckwerk 10 auch nach einem anderen Verfahren als das beschriebene elektrostatische Bilderzeugungsverfahren arbeiten, z.B. nach einem magnetischen Verfahren. Als Toner-Zwischenträger kann neben einem Fotoleiterband 12 auch eine Fotoleitertrommel verwendet werden.

Obgleich in den Zeichnungen und in der vorhergehenden Beschreibung bevorzugte Ausführungsbeispiele aufgezeigt und detailliert beschrieben sind, sollte dies als rein beispielhaft und die Erfindung nicht einschränkend angesehen werden. Es wird darauf hingewiesen, daß nur die bevorzugten Ausführungsbeispiele dargestellt und beschrieben sind und sämtliche Veränderungen und Modifizierungen, die derzeit und künftig im Schutzumfang der Erfindung liegen, geschützt werden sollen.

### Bezugszeichenliste

- 10: Druckwerk
- 12: Fotoleiterband
- 14: Pfeil
- 16: Umdruckstelle
- 18: Einzelblatt
- 20: Übertragungswalze
- 22: Umdruck-Korotron
- 24: Transportrichtung
- 26: Konditionier-Korotron
- 28: Umlenkwalze
- 30: Walzen
- 32: Spannelement
- 34: Reinigungs-Korotron
- 36: Reinigungsstation
- 38: Erstes Lade-Korotron
- 40: Erster Zeichengenerator
- 42: Erste Entwicklerstation
- 44: Zweites Lade-Korotron
- 46: Zweiter Zeichengenerator
- 48: Zweite Entwicklerstation
- 50: Druckeinheit
- 52: Wendevorrichtung
- 54: Führungsbahn
- 55: Nachgeschaltete Weiche
- 56: Vorgeschaltete Weiche
- 58: Rückführbahn
- 60: Richtungspfeil

## Patentansprüche

1. Elektrografische Druckeinrichtung, insbesondere Drucker oder Kopierer,
bei der entlang einer Führungsbahn (54) Einzelblätter (18) eines Druckträgers transportiert werden,
eine der Führungsbahn (54) gegenüberliegende Druckeinheit (50) die ihr zugewandte Seite des jeweiligen Einzelblattes (18) bedruckt, wobei eine der Druckeinheit (50) unmittelbar nachgeordnete Fixierstation (62) das aufgedrukte Tonerbild fixiert,
eine Wendevorrichtung (52) vorgesehen ist, die die Einzelblätter (18) mit dem fixierten Tonerbild nach einem ersten Bedruckvorgang wendet und der Druckeinheit (50) zum Bedrucken auf der anderen Seite erneut zuführt,
die Druckeinheit (50) zwei Druckwerke (10) enthält, die jeweils zwei Belichtungseinheiten (40, 46), zwei Ladekoronaeinrichtungen (38, 44) und zwei Entwicklerstationen (42, 48) enthalten, die entlang dem Umfang jeweils eines separaten Toner-Zwischenträgers (12) angeordnet sind, wobei den beiden Druckwerken (10) unmittelbar aufeinanderfolgend die Einzelblätter (18) zugeführt werden und die auf derselben Seite desselben Einzelblattes (18) nacheinander jeweils zwei verschiedenfarbige Druckbilder drucken,
bei der in jedem der beiden Druckwerke (10) bei einem Umlauf des Zwischenträgers (12) mit Hilfe der ersten Ladekoronaeinrichtung (38) und der ersten Belichtungseinheit (40) ein erstes latentes Ladungsbild erzeugt wird, das durch die erste Entwicklerstation (42) mit Toner einer ersten Farbe eingefärbt wird,
anschließend die zweite Ladekoronaeinrichtung (44) und die zweite Belichtungseinheit (46) ein zweites latentes Ladungsbild erzeugen, das dem eingefärbten ersten Ladungsbild überlagert wird,
und bei der das zweite Ladungsbild durch die zweite Entwicklerstation (48) mit einem Toner einer zweiten Farbe eingefärbt wird.

2. Druckeinrichtung nach Anspruch 1, bei der die Entwicklerstationen (42, 48) verschiedenfarbige Toner haben.

3. Druckeinrichtung nach Anspruch 1 oder 2, bei der der Toner-Zwischenträger ein Tonerträgerband (12) ist, vorzugsweise ein Fotoleiterband (12).

4. Druckeinrichtung nach einem der vorhergehenden Ansprüche, bei der die Druckwerke (10) gleichartig sind, jedoch verschiedenfarbigen Toner verwenden.

5. Druckeinrichtung nach Anspruch 4, bei der jedes Druckwerk (10) zwei Toner verwendet, deren Farben aus den Prozeßfarben Yellow, Magenta, Cyan und Black für den Vollfarben-Druck ausgewählt sind.

6. Druckeinrichtung nach einem der vorhergehenden Ansprüche, bei der die Wendevorrichtung (52) eine der Druckeinheit (50) nachgeschaltete Weiche (55), eine Rückführbahn (58) und eine der Druckeinheit (50) vorgeschaltete Weiche (56) enthält.

7. Druckeinrichtung nach Anspruch 6, bei der die nachgeschaltete Weiche (55) in einer ersten Betriebsstellung Einzelblätter (18) ohne Ablenkung durchläßt.

8. Druckeinrichtung nach einem der Ansprüche 6 oder 7, bei der die nachgeschaltete Weiche (55) in einer zweiten Betriebsstellung die von der Druckeinheit (50) ankommenden Einzelblätter (18) in die Rückführbahn (58) lenkt.

9. Druckeinrichtung nach einem der Ansprüche 6 bis 8, bei der die nachgeschaltete Weiche (55) die von der Rückführbahn (58) ankommenden Einzelblätter (18) in die Führungsbahn (54) fördert.

10. Druckeinrichtung nach einem der Ansprüche 6 bis 9, bei der die vorgeschaltete Weiche (56) in der Wende-Betriebsstellung ein von der Rückführbahn (58) ankommendes Einzelblatt (18) um eine vorbestimmte Wendestrecke in die Führungsbahn (54) entgegen der normalen Förderrichtung (24) der Einzelblätter (18) fördert, und bei der die vorgeschaltete Weiche (56) dann das Einzelblatt (18) entlang der Führungsbahn (24) in Richtung der Druckeinheit (50) fördert.

11. Druckeinrichtung nach einem der Ansprüche 6 bis 10, bei der die vorgeschaltete Weiche (56) ankommende Einzelblätter (18) in die Rückführbahn (58) lenkt, die die Einzelblätter (18) der nachgelagerten Weiche (55) zuführt.

12. Verfahren zum Drucken,
bei dem entlang einer Führungsbahn (54) Einzelblätter (18) eines Druckträgers transportiert werden,
eine der Führungsbahn (54) gegenüberliegende Druckeinheit (50) die ihr zugewandte Seite des jeweiligen Einzelblattes (18) bedruckt, wobei eine der Druckeinheit (50) unmittelbar nachgeordnete
Fixierstation (62) das aufgedruckte Tonerbild fixiert,
eine Wendevorrichtung (52) vorgesehen ist, die die Einzelblätter (18) mit dem fixierten Tonerbild nach einem ersten Bedruckvorgang wendet und der Druckeinheit (50) zum Bedrucken auf der anderen Seite erneut zuführt,
die Druckeinheit (50) zwei Druckwerke (10) enthält, die jeweils zwei Belichtungseinheiten (40, 46), zwei Ladekoronaeinrichtungen (35, 44) und zwei Entwicklerstationen (42, 48) enthalten, die entlang dem Umfang jeweils eines separaten Toner-Zwischenträgers (12) angeordnet sind, wobei den beiden Druckwerken (10) unmittelbar aufeinanderfolgend die Einzelblätter (18) zugeführt werden und die auf derselben Seite desselben Einzelblattes (18) nacheinander jeweils zwei verschiedenfarbige Druckbilder drucken,
bei dem in jedem der beiden Druckwerke (10) bei einem Umlauf des Zwischenträgers (12) mit Hilfe der ersten Ladekoronaeinrichtung (38) und der ersten Belichtungseinheit (40) ein erstes latentes Ladungsbild erzeugt wird, das durch die erste Entwicklerstation (42) mit Toner einer ersten Farbe eingefärbt wird,
anschließend die zweite Ladekoronaeinrichtung (44) und die zweite Belichtungseinheit (46) ein zweites latentes Ladungsbild erzeugen, das dem eingefärbten ersten Ladungsbild überlagert wird,
und bei dem das zweite Ladungsbild durch die zweite Entwicklerstation (48) mit einem Toner einer zweiten Farbe eingefärbt wird.

13. Verfahren nach Anspruch 12, bei dem der Toner-Zwischenträger ein endloses Tonerträgerband (12) ist, vorzugsweise ein Fotoleiterband (12).

14. Verfahren nach Anspruch 12 oder 13, bei dem die Druckwerke (10) gleichartig sind, jedoch verschiedenfarbigen Toner verwenden.

15. Verfahren nach Anspruch 14, bei dem jedes Druckwerk zwei Toner verwendet, deren Farben aus den Prozeßfarben Yellow, Magenta, Cyan und Black für den Vollfarben-Druck ausgewählt sind.

16. Verfahren nach einem der vorhergehenden Ansprüche, bei dem die Wendevorrichtung (52) eine der Druckeinheit (50) nachgeschaltete Weiche (55), eine Rückführbahn (58) und eine der Druckeinheit (50) vorgeschaltete Weiche (56) enthält.

17. Verfahren nach Anspruch 16, bei dem die nachgeschaltete Weiche (55) in einer ersten Betriebsstellung Einzelblätter (18) ohne Ablenkung durchläßt.

18. Verfahren nach einem der Ansprüche 16 oder 17, bei dem die nachgeschaltete Weiche (55) in einer zweiten Betriebsstellung die von der Druckeinheit (50) ankommenden Einzelblätter (18) in die Rückführbahn (58) lenkt.

19. Verfahren nach einem der Ansprüche 16 bis 18, bei dem die nachgeschaltete Weiche (55) die von der Rückführbahn (58) ankommenden Einzelblätter (18) in die Führungsbahn (54) fördert.

20. Verfahren nach einem der Ansprüche 16 bis 19, bei dem die vorgeschaltete Weiche (56) in der Wende-Betriebsstellung ein von der Rückführbahn (58) ankommendes Einzelblatt (18) um eine vorbestimmte Wendestrecke in die Führungsbahn (54) entgegen der normalen Förderrichtung (24) der Einzelblätter (18) fördert, und bei der die vorgeschaltete Weiche (56) dann das Einzelblatt (18) entlang der Führungsbahn (24) in Richtung der Druckeinheit (50) fördert.

21. Verfahren nach einem der Ansprüche 16 bits 20, bei dem die vorgeschaltete Weiche (56) ankommende Einzelblätter (18) in die Rückführbahn (58) lenkt, die die Einzelblätter (18) der nachgelagerten Weiche (55) zuführt.

## Claims

1. Electrographic printing device, in particular printer or copier,
in which individual sheets (18) of a print substrate are transported along a guideway (54),
a printing unit (50) opposite to the guideway (54) prints the side of the respective individual sheet (18) facing it, wherein a fixing station (62) immediately downstream of the printing unit (50) fixes the applied toner image,
a turn-over device (52) is provided that turns over the individual sheets (18) with the fixed toner image after a first printing event and re-supplies them to the printing unit (50) for printing on the other side,
the printing unit (50) comprises two printing groups (10) that respectively comprise two exposure units (40, 46), two charge corona devices (38, 44) and two developer stations (42, 48) that are arranged along the extent of one separate toner intermediate carrier (12) each, wherein the individual sheets (18) are supplied in immediate succession to both printing groups (10), and which printing groups (10) respectively print two different-coloured print images successively on the same side of the same individual sheet (18),
in which a first latent charge image that is inked by the first developer station (42) with toner of a first colour is generated in each of the two printing units (10) given a circulation of the intermediate carrier (12) with the aid of the first charge corona device (38) and the first exposure unit (40),
the second charge corona device (44) and the second exposure unit (46) subsequently generate a second latent charge image that is superimposed on the inked first charge image,
and in which the second charge image is inked by the second developer station (48) with a toner of a second colour.

2. Printing device according to claim 1, in which the developer stations (42, 48) have toners of different colours.

3. Printing device according to claim 1 or 2, in which the toner intermediate carrier is a toner carrier band (12), preferably a photoconductor band (12).

4. Printing device according to any of the preceding claims, in which the printing groups (10) are similar, however use toners of different colours.

5. Printing device according to claim 4, in which each printing group (10) uses two toners whose colours are selected from the process colours yellow, magenta, cyan and black for full-colour printing.

6. Printing device according to any of the preceding claims, in which the turn-over device (52) comprises a switch (55) downstream of the printing unit (50), a return path (58) and a switch (56) upstream of the printing unit (50).

7. Printing device according to claim 6, in which the downstream switch (55) in a first operating setting lets pass individual sheets (18) without deflection.

8. Printing device according to one of the claims 6 or 7, in which the downstream switch (55) in a second operating setting deflects the individual sheets (18) arriving from the printing unit (50) into the return path (58).

9. Printing device according to any of the claims 6 to 8, in which the downstream switch (55) conveys the individual sheets (18) arriving from the return path (58) into the guideway (54).

10. Printing device according to any of the claims 6 to 9, in which the upstream switch (56) in the turn-over operating setting conveys an individual sheet (18) arriving from the return path (58) by a predetermined turn-over length into the guideway (54) opposite to the normal conveyance direction (24) of the individual sheets (18), and in which the upstream switch (56) then conveys the individual sheet (18) along the guideway (54) in the direction of the printing unit (50).

11. Printing device according to any of the claims 6 to 10, in which the upstream switch (56) deflects arriving individual sheets (18) into the return path (58) that supplies the individual sheets (18) to the downstream switch (55).

12. Method for printing,
in which individual sheets (18) of a print substrate are transported along a guideway (54),
a printing unit (50) opposite to the guideway (54) prints the side of the respective individual sheet (18) facing it, wherein a fixing station (62) immediately downstream of the printing unit (50) fixes the applied toner image,
a turn-over device (52) is provided that turns over the individual sheets (18) with the fixed toner image after a first printing operation and re-supplies them to the printing unit (50) for printing on the other side,
the printing unit (50) comprises two printing groups (10) that respectively comprise two exposure units (40, 46), two charge corona devices (38, 44) and two developer stations (42, 48) that are arranged along the extent of one separate toner intermediate carrier (12) each, wherein the individual sheets (18) are supplied in immediate succession to both printing groups (10), and which printing groups (10) respectively print two different-coloured print images successively on the same side of the same individual sheet (18),
in which a first latent charge image that is inked by the first developer station (42) with toner of a first colour is generated in each of the two printing units (10) given a circulation of the intermediate carrier (12) with the aid of the first charge corona device (38) and the first exposure unit (40),
the second charge corona device (44) and the second exposure unit (46) subsequently generate a second latent charge image that is superimposed on the inked first charge image,
and in which the second charge image is inked by the second developer station (48) with a toner of a second colour.

13. Method according to claim 12, in which the toner intermediate carrier is a continuous toner carrier band (12), preferably a photoconductor band (12).

14. Method according to claim 12 or 13, in which the printing groups (10) are similar, however use toners of different colours.

15. Method according to claim 14, in which each printing group (10) uses two toners whose colours are selected from the process colours yellow, magenta, cyan and black for full-colour printing.

16. Method according to any of the preceding claims, in which the turn-over device (52) comprises a switch (55) downstream of the printing unit (50), a return path (58) and a switch (56) upstream of the printing unit (50).

17. Method according to claim 16, in which the downstream switch (55) in a first operating setting lets pass individual sheets (18) without deflection.

18. Method according to any of the claims 16 or 17, in which the downstream switch (55) in a second operating setting deflects the individual sheets (18) arriving from the printing unit (50) into the return path (58).

19. Method according to any of the claims 16 to 18, in which the downstream switch (55) conveys the individual sheets (18) arriving from the return path (58) into the guideway (54).

20. Method according to any of the claims 16 to 19, in which the upstream switch (56) in the turn-over operating setting conveys an individual sheet (18) arriving from the return path (58) by a predetermined turn-over length into the guideway (54) opposite to the normal conveyance direction (24) of the individual sheets (18), and in which the upstream switch (56) then conveys the individual sheet (18) along the guideway (54) in the direction of the printing unit (50).

21. Method according to any of the claims 16 to 20, in which the upstream switch (56) deflects arriving individual sheets (18) into the return path (58) that supplies the individual sheets (18) to the downstream switch (55).

## Revendications

1. Dispositif d'impression électrographique, notamment appareil d'impression ou copieur, dans lequel
des feuilles individuelles (18) d'un support d'impression sont transportées le long d'un chemin de guidage (54),
une unité d'impression (50), en regard du chemin de guidage (54), imprime le côté de la feuille individuelle respective (18) qui lui fait face, une station de fixation (62), disposée immédiatement en aval de l'unité d'impression (50), fixant l'image formée par du toner qui a été imprimée,
un dispositif de retournement (52) est prévu, qui retourne, après un premier processus d'impression, les feuilles individuelles (18) dotées de l'image formée par du toner qui a été fixée, et les ramène à l'unité d'impression (50) pour imprimer l'autre côté,
l'unité d'impression (50) contient deux éléments d'impression (10) qui contiennent chacun deux unités d'éclairement (40, 46), deux dispositifs de charge à effet Corona (38, 44) et deux stations de développement (42, 48), qui sont disposés le long de la périphérie de chaque support intermédiaire de toner séparé (12), les feuilles individuelles (18) étant amenées immédiatement l'une après l'autre aux deux éléments d'impression (10), et qui impriment chacun deux images d'impression de couleurs différentes l'une après l'autre sur le même côté de la même feuille individuelle (18),
une première image latente, qui est colorée avec du toner d'une première couleur par la première station de développement (42), est générée à l'aide du premier dispositif de charge à effet Corona (38) et de la première unité d'éclairement (40) dans chacun des deux éléments d'impression (10) lorsque le support intermédiaire (12) fait un tour complet,
puis le deuxième dispositif de charge à effet Corona (44) et la deuxième unité d'éclairement (46) génèrent une seconde image latente qui est superposée à la première image latente colorée,
et la seconde image latente est colorée avec un toner d'une seconde couleur par la deuxième station de développement (48).

2. Dispositif d'impression selon la revendication 1, dans lequel les stations de développement (42, 48) possèdent des toners de couleurs différentes.

3. Dispositif d'impression selon la revendication 1 ou 2, dans lequel le support intermédiaire de toner est une bande de support de toner (12), avantageusement une bande photoconductrice (12).

4. Dispositif d'impression selon l'une des revendications précédentes, dans lequel les éléments d'impression (10) sont de même type, mais utilisent des toners de couleurs différentes.

5. Dispositif d'impression selon la revendication 4, dans lequel chaque élément d'impression (10) utilise deux toners dont les couleurs sont choisies parmi les couleurs de processus jaune, magenta, cyan et noire, pour l'impression en couleurs pures.

6. Dispositif d'impression selon l'une des revendications précédentes, dans lequel le dispositif de retournement (52) contient un dispositif d'aiguillage (55) agencé en aval de l'unité d'impression (50), un chemin de retour (58), et un dispositif d'aiguillage (56) agencé en amont de l'unité d'impression (50).

7. Dispositif d'impression selon la revendication 6, dans lequel le dispositif d'aiguillage aval (55) laisse passer les feuilles individuelles (18) sans les dévier lorsqu'il est dans une première position de fonctionnement.

8. Dispositif d'impression selon l'une des revendications 6 ou 7, dans lequel le dispositif d'aiguillage aval (55) dévie les feuilles individuelles (18), arrivant de l'unité d'impression (50), vers le chemin de retour (58) lorsqu'il est dans une seconde position de fonctionnement.

9. Dispositif de fonctionnement selon l'une des revendications 6 à 8, dans lequel le dispositif d'aiguillage aval (55) transporte les feuilles individuelles (18), arrivant du chemin de retour (58), vers le chemin de guidage (54).

10. Dispositif d'impression selon l'une des revendications 6 à 9, dans lequel le dispositif d'aiguillage amont (56) transporte, lorsqu'il est dans la position de fonctionnement en retournement, une feuille individuelle (18), arrivant du chemin de retour (58), vers le chemin de guidage (54) en passant par une voie de retournement prédéterminée dans le sens opposé au sens de transport normal (24) des feuilles individuelles (18), et dans lequel le dispositif d'aiguillage amont (56) transporte ensuite la feuille individuelle (18) le long du chemin de guidage (54) en direction de l'unité d'impression (50).

11. Dispositif d'impression selon l'une des revendications 6 à 10, dans lequel le dispositif d'aiguillage amont (56) dévie des feuilles individuelles (18) qui arrivent vers le chemin de retour (58) qui amène les feuilles individuelles (18) au dispositif d'aiguillage aval (55).

12. Procédé d'impression, dans lequel
des feuilles individuelles (18) d'un support d'impression sont transportées le long d'un chemin de guidage (54),
une unité d'impression (50), en regard du chemin de guidage (54), imprime le côté de la feuille individuelle respective (18) qui lui fait face, une station de fixation (62, disposée immédiatement en aval de l'unité d'impression (50), fixant l'image formée par du toner qui a été imprimée,
un dispositif de retournement (52) est prévu, qui retourne, après un premier processus d'impression, les feuilles individuelles (18) dotées de l'image formée par du toner qui a été fixée, et les ramène à l'unité d'impression (50) pour imprimer l'autre côté,
l'unité d'impression (50) contient deux éléments d'impression (10) qui contiennent chacun deux unités d'éclairement (40, 46), deux dispositifs de charge à effet Corona (38, 44) et deux stations de développement (42, 48), qui sont disposés le long de la périphérie de chaque support intermédiaire de toner séparé (12), les feuilles individuelles (18) étant amenées immédiatement l'une après l'autre aux deux éléments d'impression (10), et qui impriment chacun deux images d'impression de couleurs différentes l'une après l'autre sur le même côté de la même feuille individuelle (18),
une première image latente, qui est colorée avec du toner d'une première couleur par la première station de développement (42), est générée à l'aide du premier dispositif de charge à effet Corona (38) et de la première unité d'éclairement (40) dans chacun des deux éléments d'impression (10) lorsque le support intermédiaire (12) fait un tour complet,
puis le deuxième dispositif de charge à effet Corona (44) et la deuxième unité d'éclairement (46) génèrent une seconde image latente qui est superposée à la première image latente colorée,
et la seconde image latente est colorée avec un toner d'une seconde couleur par la deuxième station de développement (48).

13. Procédé d'impression selon la revendication 12, dans lequel le support intermédiaire de toner est une bande de support de toner sans fin (12), avantageusement une bande photoconductrice (12).

14. Procédé d'impression selon la revendication 12 ou 13, dans lequel les éléments d'impression (10) sont de même type, mais utilisent des toners de couleurs différentes.

15. Procédé d'impression selon la revendication 14, dans lequel chaque élément d'impression utilise deux toners dont les couleurs sont choisies parmi les couleurs de processus jaune, magenta, cyan et noire, pour l'impression en couleurs pures.

16. Procédé d'impression selon l'une des revendications précédentes, dans lequel le dispositif de retournement (52) contient un dispositif d'aiguillage (55) agencé en aval de l'unité d'impression (50), un chemin de retour (58), et un dispositif d'aiguillage (56) agencé en amont de l'unité d'impression (50).

17. Procédé d'impression selon la revendication 16, dans lequel le dispositif d'aiguillage aval (55) laisse passer les feuilles individuelles (18) sans les dévier lorsqu'il est dans une première position de fonctionnement.

18. Procédé d'impression selon l'une des revendications 16 ou 17, dans lequel le dispositif d'aiguillage aval (55) dévie les feuilles individuelles (18), arrivant de l'unité d'impression (50), vers le chemin de retour (58) lorsqu'il est dans une seconde position de fonctionnement.

19. Procédé de fonctionnement selon l'une des revendications 16 à 18, dans lequel le dispositif d'aiguillage aval (55) transporte les feuilles individuelles (18), arrivant du chemin de retour (58), vers le chemin de guidage (54).

20. Procédé d'impression selon l'une des revendications 16 à 19, dans lequel le dispositif d'aiguillage amont (56) transporte, lorsqu'il est dans la position de fonctionnement en retournement, une feuille individuelle (18), arrivant du chemin de retour (58), vers le chemin de guidage (54) en passant par une voie de retournement prédéterminée dans le sens opposé au sens de transport normal (24) des feuilles individuelles (18), et dans lequel le dispositif d'aiguillage amont (56) transporte ensuite la feuille individuelle (18) le long du chemin de guidage (54) en direction de l'unité d'impression (50).

21. Procédé d'impression selon l'une des revendications 16 à 20, dans lequel le dispositif d'aiguillage amont (56) dévie des feuilles individuelles (18) qui arrivent vers le chemin de retour (58) qui amène les feuilles individuelles (18) au dispositif d'aiguillage aval (55).
